# EUROPÄISCHE PATENTSCHRIFT

(11) **EP 2 268 867 B1**
(45) Veröffentlichungstag und Bekanntmachung des Hinweises auf die Patenterteilung: **22.03.2017**
(21) Anmeldenummer: 09732396.8
(22) Anmeldetag: 16.04.2009
(51) Int. Cl.: E01F 7/04

(54) **SEILFÜHRUNGSANORDNUNG FÜR LÄNGS-, QUER- BZW. HÖHENBEWEGLICHE DRÄHTE, LITZEN ODER SEILE**
CABLE GUIDE ARRANGEMENT FOR LONGITUDINALLY, TRANSVERSALLY OR VERTICALLY MOVABLE WIRES, STRANDS OR CABLES
DISPOSITIF DE GUIDE-CABLE POUR FILS, TORONS OU CÂBLES DEPLACABLES LONGITUDINALEMENT, VERTICALEMENT ET TRANSVERSALEMENT

(30) Priorität: 16.04.2008 CH 602082008
(43) Veröffentlichungstag der Anmeldung: 05.01.2011
(73) Patentinhaber: Geobrugg AG, 8590 Romanshorn (CH)
(72) Erfinder: VON ALLMEN, Hans Peter, CH-1712 Tafers (CH); ROTH, Andrea, CH-9322Egnach (CH)
(74) Vertreter: Luchs, Willi
(86) Internationale Anmeldenummer: PCT/CH2009/000119
(87) Internationale Veröffentlichungsnummer: WO 2009/127076

(56) Entgegenhaltungen:
- EP-A- 1 516 964
- JP-A- 2000 248 514
- JP-A- 2001 193 018
- JP-A- 2001 348 818
- JP-A- 2005 307 572

## Beschreibung

Die Erfindung betrifft eine Seilführungsanordnung für längs-, quer- bzw. höhenbewegliche Drähte, Litzen oder Seile nach dem Oberbegriff des Anspruches 1.

Seile dieser Art, vor allem Tragseile, werden beispielsweise in Auffangnetzen von Steinschlagverbauungen eingesetzt, um das Netz in seiner Auffangposition zu halten und bei einem Einschlag die auftretenden Kräfte zu den Verankerungen weiterzuleiten. Dabei werden die in den Tragseilen montierten Energieabsorptionselemente gedehnt und somit die Tragseile verlängert, wobei sie mehr Bremsweg freigeben und über die Halterungen an den Stützenköpfen und-füssen laufen.

Eine Anlage dieser Art ist in der Druckschrift EP 1 516 964 beschrieben. Dort sind für die Seile Seilführungen in der Gestalt von zwei mit Abstand zueinander an einem Stützkörper drehfest befestigten Tragbolzen und einem zwischen diesen drehfest angeordneten Querbolzen vorgesehen. Die Seile bzw. Seile sind gegen die zylindrische, ellipsoide, gerundete oder polygonförmige Mantelfläche der Bolzen abstützbar. Beim Aufprallen eines Steines auf das Netz verschieben sich dann die Seile bzw Seile und reiben dabei an den drehfesten Bolzenelementen der Seilführung.

Diese Reibung und die damit verbundene Hitzeentwicklung führen zu einer Beschädigung der Seile bzw. sogar zu einer Festigkeitsreduktion derselben.

Die Druckschrift JP-A-2005 307572 offenbart Laufrollen, die auf einem Seil längsgeführt sind und wie ein Vorhanggleiter ein an diesem befestigtes Netz in einen ausgestreckten Betriebszustand bringen zu können. Die jeweilige Laufrolle ist an einem U-förmigen Hänger drehbar gelagert, welcher seinerseits an einem Kettenglied gehalten ist, das mit einem Hakenelement und letzteres mit einem mit dem das Netz haltenden Seil festklemmbarer Schlaufe verbunden ist. Damit ist eine aufwendige Seilführung vorgesehen.

Bei einer Seilführung gemäss der Druckschrift JP-A-2000 248514 ist eine Laufrolle direkt in einem Pfosten an deren oberem Ende gelagert und zudem eine Bügelverbindung von einem Seil mit diesem Pfosten vorgesehen. Damit ist aber diese Laufrolle endseitig an einer starr im Pfosten fixierten Achse gelagert und das in dieser Laufrolle geführte Seil kann sich nur in einer Richtung bewegen.

Diese Druckschrift offenbart eine Seilführungsanordnung gemäß dem Oberbegriff des Anspruchs 1.

Es ist ausserdem bei den bekannten Seilführungen nachteilig, dass die drehfesten Bolzen mit eher kleinem Durchmesser den Seilen eine sehr begrenzte Abstützfläche bieten können, was zu grossen Querdruckkräften führen kann. Die dort entstehende Reibung ist dadurch besonders kritisch für die Lebensdauer der Seile.

Der Erfindung liegt die Aufgabe zugrunde, diese Nachteile zu beheben und eine Seilführungsanordnung der eingangs genannten Art zu schaffen, welche an einem Pfosten als Stützkörper einfach montierbar bzw. auswechselbar ist und dies bei einer verbesserten Gelenkigkeit.

Diese Aufgabe wird erfindungsgemäss nach den Merkmalen des Anspruchs 1 gelöst.

Auf diese Weise bewegt sich das Seil (bzw. der Draht oder die Litze) praktisch reibungslos über die Rolle, insbesondere bei einer Längsbeanspruchung des Seils. Aber auch bei einer Querbeanspruchung des Seils ist die entstehende Reibung durch die grössere Abstützfläche minimal.

Um diesen vorteilhaften Effekt weiter zu steigern, ist die Laufrolle zweckmässigerweise aus gehärtetem Stahl oder einem anderen Werkstoff mit vergleichbarem Reibungskoeffizient hergestellt.

Die Erfindung sieht ferner vor, dass die Halterung der Seilführung ein kardanartiges Gelenk aufweist, in dessen einer Gelenkhälfte die Laufrolle gelagert ist, während die andere Gelenkhälfte an einem die Seilfüh-rung tragenden Stützkörper anbringbar ist. Die Laufrolle ist dadurch in allen drei Dimensionen schwenkbar. Damit kann sie sich je nach Richtung der wirksamen Kräfte so ausrichten, dass auf das Seil praktisch nur die längsgerichtete Komponente dieser Kräfte wirksam ist. Dadurch ist die Reibung zwischen Laufrolle und Seil unabhängig von der Richtung der jeweils wirkenden Kräfte minimal.

Anstelle eines Seils können auch andere biegeweiche Zugelemente (z.B. Drähte, Litzen, Drahtbündel, etc.) verwendet werden. Für die Laufrolle sind auch ähnliche drehbare Elemente (z.B. zylindrisch geformt oder polygon-prismenförmig). Zudem sind auch, je nach Anwendung, nicht oder schwer drehbare Teile als Laufrolle möglich, da der grössere Durchmesser die Seilauflagefläche ebenfalls günstig beeinflusst.

Um diese Konstruktion auch als Mehrseilführung zu verwenden, ist es gemäss der Erfindung vorgesehen, dass in der am Stützkörper anbringbaren Gelenkhälfte mehrere Laufrollen tragende Gelenkhälften aufgehängt sind.

In Sinne einer einfachen und soliden Konstruktion sind beide Gelenkhälften erfindungsgemäss hügelförmig ausgebildet, wobei die Laufrolle auf einem zwischen den Schenkeln der einen Gelenkhälfte befestigten Bolzen drehbar ist. Dieser kann auch mit einer Sollbruchstelle versehen sein, an welcher der Bolzen bei einer definierten Sollbruchlast zerstörbar ist. Anstelle dieser Bolzen können auch Schrauben oder ähnliche Elemente verwendet werden. Das hat bei Steinschlagverbauungen den Vorteil, dass beim Aufprall eines Steines auf das Netz das Seil erst bei Erreichen der Sollbruchlast sich vom Stützkörper lösen kann.

Es ist ferner gemäss der Erfindung vorgesehen, dass beide Gelenkhälften durch marktübliche Schäkel oder durch andere Verbindungselemente gebildet sind, deren Schäkelbolzen als Lager für die Laufrolle bzw. als Befestigungsmittel für die am Stützkörper anbringbare Gelenkhälfte dienen.

Um die Abstützfläche des Seiles zu vergrössern, ist es auch im Rahmen der Erfindung möglich, die Laufrolle als Laufrad mit Kontur auszubilden und dieses mit einer Ringnut zu versehen, deren Profil dem Seilquerschnitt angepasst ist.

Die Erfindung wird nachfolgend anhand zweier Ausführungsbeispiele unter Bezugnahme auf die Zeichnung näher beschrieben. Es zeigen:
- Fig. 1: eine erste Ausführungsform der erfindungsgemässen Seilführung mit einer Laufrolle als Führungsglied, perspektivisch dargestellt,
- Fig. 2: die Seilführung aus Fig. 1, in der Seitenansicht dargestellt,
- Fig. 3: die Seilführung aus Fig. 1, in der Draufsicht dargestellt,
- Fig. 4: die Seilführung gemäss Fig. 1, als Mehrseilführung ausgebildet und in der Draufsicht dargestellt,
- Fig. 5: eine zweite Ausführungsform der erfindungsgemässen Seilführung mit einem Laufrad als Führungsglied, perspektivisch dargestellt,
- Fig. 6: das Laufrad aus Fig. 5, in der Vorderansicht dargestellt,
- Fig. 7: einen Schnitt entlang der Linie VII-VII in Fig. 6, und
- Fig. 8: einen Teil eines schematisch dargestellten Auffangnetzes.

Die in den Figuren 1 bis 3 gezeigte Seilführung 1 besteht aus einer Halterung 2 und einem daran befestigten Führungsglied in Gestalt einer Laufrolle 3 mit einer zylindrischen Mantelfläche 4, auf der ein Seil 5 abgestützt ist, welches als bewegliches, biegeweiches Zugelement vorgesehen ist, bei dem es sich auch um Draht oder um eine Litze oder ähnlichem handeln kann.

Die Halterung 2 setzt sich aus zwei ineinandergreifenden Schäkeln 6, 7 mit Schäkelbolzen 8 bzw. 9 zusammen. Sie bilden die bügelförmigen Gelenkhälften eines kardanartigen Gelenks 10, in dessen einer Gelenkhälfte 6 die Laufrolle 3 drehbar gelagert ist, während die andere Gelenkhälfte 7 an einem die Seilführung 1 tragenden Stützkörper 11 befestigt ist. Die Schäkelbolzen 8, 9 dienen dabei als Lager für die Laufrolle bzw. als Befestigungsmittel für die am Stützkörper 11 angebrachte Gelenkhälfte.

Die Laufrolle 3 ist aus gehärtetem Stahl hergestellt, dessen Reibungskoeffizient im Kontaktbereich zwischen Seil und Laufrolle vorteilhaft ist. Selbstverständlich sind auch andere Werkstoffe mit vergleichbaren Reibungskoeffizienten anwendbar.

Die für die Halterung 2 verwendeten Schäkel 6 und 7 sind marktübliche normierte Bauteile, kostengünstig erhältlich und, da geschmiedet, stabil. Je nach Stärke des Seils sind sie in den dazu passenden Grössen verfügbar. Es ist leicht, die Konstruktion der Halterung 2 der jeweiligen Seilstärke mit Hilfe von entsprechend dimensionierten Schäkeln anzupassen.

Durch die Verwendung von Schäkeln für die Gelenkhälften 6 und 7 wird auch der Zusammenbau der Seilführung und deren Befestigung an den Stutzkörper 11 sehr erleichtert. Bei der Ausführung nach den Figuren 1 bis 3 ist die Befestigung starr. Der Schäkel 7 ist mit beiden Schenkeln durch den Stützkörper 11 geführt und innenseitig mit dem dazugehörigen Schäkelbolzen 9 arretiert. Bei der Ausführung nach den Figuren 5 bis 7 ist der Schäkel 7 am Stützkörper 11 schwenkbar, wobei die Schwenkachse durch den Schäkelbolzen 9 gebildet ist.

Beim Schäkel 6 dient der Schäkelbolzen 8 als leicht ein- und ausbaubare Drehachse der Laufrolle, so dass man im Bedarfsfall die Laufrolle ohne nennenswerten Aufwand auswechseln kann.

Bei der Ausführung nach den Figuren 1 bis 3 sind beide Schäkel 6 und 7 identisch ausgebildet. Bei der Ausführung nach den Figuren 5 bis 7 ist der Schäkel 7 kleiner als der die Laufrolle 3 tragende Schäkel 6 dimensioniert. Bei der Mehrseilführung gemäss Figur 4, bei der am Schäkel 7 zwei Schäkel 6 mit Laufrollen 3 aufgehängt sind, ist er dagegen grosser als die Schäkel 6 dimensioniert. Mit dieser Anordnung ist es möglich, gleichzeitig zwei Seile mit einer einzelnen Seilführung so zu führen, dass für beide die vorstehend beschriebenen Vorteile der Erfindung wirksam sind.

Bei der Ausführung nach den Figuren 5 bis 7 ist anstelle der Laufrolle 3 ein Laufrad 12 mit einer dem Querschnitt des Seils 5 angepassten Ringnut 13 vorgesehen. Diese dient dazu, die Abstützfläche des Seiles zu vergrössern und auch zu verhindern, dass das Seil mit den Schenkeln des Schäkels 6 in Kontakt kommt. Das Laufrad 12 ist ein Gussteil mit induktionsgehärteter Ringnut.

Die erfindungsgemässe Seilführung zeichnet sich dadurch aus, dass das Seil auf der Laufrolle unabhängig von der Richtung der wirkenden Kräfte praktisch reibungslos geführt wird. Dazu dient auch die kardangelenkartige Halterung der das Seil abstützenden Laufrolle. Die praktisch reibungslose Seilführung verhindert eine verschleissbedingte Beschädigung des Seils und trägt damit dazu bei, die Lebensdauer des Seiles zu verlängern.

Gemäss Fig. 8 ist ein Teil eines Auffangnetzes 20 als Steinschlag-, Lawinenverbauung oder ähnliches veranschaulicht, bei welchem das ein andeutungsweise gezeigtes Netz 26 auf der Oberseite haltende Lauf- bzw. Tragseil 25 via solche erfindungsgemässe Laufrollen 23 von Seilführungen 21 gehalten ist. Dieses Seil 25 ist mit seinen Enden an je einer Verankerung 29 befestigt und es ist ein bekannter Bremsring 28 in diesem integriert. Bei einem Impact beispielsweise von Steinen wird das Seil 25 durch das Netz 26 talabwärts gezogen. Mit Hilfe dieser Laufrollen 23 ist dann gewährleistet, dass auf das sich einerseits in seiner Längsrichtung und andererseits quer dazu bewegende Seil 25, wie oben ausführlich erläutert ist, eine minimale Reibung entsteht und es daher länger haltbar ist.

Anstelle einer Laufrolle kann auch ein feststehendes Umlenkteil verwendet werden, welches mit einer Abstützfläche mit einer gebogenen Form, z.B. rund, ellipsoid, polygonal oder ähnlichem sein könnte und vorteilhaft aus einem Material mit einer hohen Druckfestigkeit (vorteilhaft härter als das darauf laufende Seil) besteht, einer harten und glatten Oberfläche (vorteilhaft härter als das darauf laufende Seil) und/oder einer geringe Wärmeleitfähigkeit (möglichst geringer Reibungskoeffizient zwischen dem laufenden Seil und der Oberfläche) und/oder einer minimalen spezifischen Wärmekapazität hergestellt ist. Als spezifisches Material für dieses Umlenkteil eignet sich zum Beispiel gehärteter Stahl, korrosionsbeständiger Graphit, Granitstein oder ähnlichem. Selbstverständlich könnte dieses Umlenkteil auch aus einem normalen Material bestehen und mit einer entsprechenden abriebfesten Beschichtung versehen sein, die während dem Laufen des Seils verhindert, dass das Seil und die Umlenkstelle miteinander in Kontakt geraten. Dieses Trennmaterial (beispielsweise abriebfester Kunststoff) könnte dabei beschädigt oder sogar zerstört werden, da es sich um ein Wartungsteil handeln würde. Dieses Umlenkteil wäre vorteilhaft ebenfalls gelenkig an dem jeweiligen Stützkörper oder dergleichen gehalten, so ähnlich wie die Laufrolle zum Beispiel gemäss Fig. 5.

Es sei hierbei noch erwähnt, dass die Laufrolle im Prinzip auch starr angeordnet sein kann. Sie müsste dann vorteilhaft aus einem Material wie dieses Umlenkteil gefertigt sein.

## Patentansprüche

1. Seilführungsanordnung für längs-, quer- bzw. höhenbewegliche Seile, Drähte oder Litzen, mit einer an einem tragenden Pfosten als Stützkörper (11) angeordneten Seilführung (1) und mit einem/einer durch die Seilführung durchgehenden Seil, Draht oder Litze, mit wenigstens einer Halterung (2) und einem daran befestigten Führungsglied (3), auf der das jeweilige Seil (5), der Draht oder die Litze abgestützt ist, **dadurch gekennzeichnet, dass**
das jeweilige Führungsglied durch eine an der Halterung (2) starre oder drehbar gelagerte Laufrolle (3) gebildet ist, wobei die Halterung (2) ein kardanartiges Gelenk (10) mit Gelenkhälften (6, 7) aufweist, in dessen einer Gelenkhälfte (6) die Laufrolle (3) gelagert ist, während die andere Gelenkhälfte (7) an dem Pfosten (11) angebracht ist, wobei beide Gelenkhälften (6, 7) bügelförmig ausgebildet sind und jeweils einen Bolzen (8, 9) aufweisen, und wobei die Laufrolle (3) auf dem zwischen den Schenkeln der einen Gelenkhälfte (6) befestigten Bolzen (8) drehbar ist, indes bei der anderen Gelenkhälfte (7) der Bolzen (9) als Befestigungsmittel am Pfosten (11) dient.

2. Seilführungsanordnung nach Anspruch 1, **dadurch gekennzeichnet, dass** die Laufrolle (3) aus gehärtetem Stahl oder einem anderen Werkstoff mit vergleichbar niedrigem Reibungskoeffizient hergestellt ist.

3. Seilführungsanordnung nach Anspruch 1, **dadurch gekennzeichnet, dass** in der am Stützkörper (11) anbringbaren Gelenkhälfte (7) mehrere mit Laufrollen (3) versehene Gelenkhälften (6) aufgehängt sind.

4. Seilführungsanordnung nach Anspruch 1, **dadurch gekennzeichnet, dass** der Bolzen (8) der Laufrolle (3) mit einer Sollbruchstelle versehen ist, an welcher der Bolzen (8) bei einer definierten Sollbruchlast zerstörbar ist.

5. Seilführungsanordnung nach Anspruch 1, **dadurch gekennzeichnet, dass** beide Gelenkhälften (6, 7) durch marktübliche Schäkel oder schäkelartige Elemente gebildet sind, deren Schäkelbolzen (8, 9) als Lager für die Laufrolle (3) bzw. als Befestigungsmittel für die am Stützkörper (11) anbringbare Gelenkhälften (7) dienen.

6. Seilführungsanordnung nach einem der Ansprüche 1 bis 5, **dadurch gekennzeichnet, dass** die Laufrolle (3) als Laufrad (12) mit einer dem Seilquerschnitt angepassten Ringnut (13) ausgebildet ist.

## Claims

1. A cable guide arrangement for longitudinally, transversally or vertically movable cables, wires or strands, with a supporting post as a support element (11) carrying a cable guide (1) and with one cable guide running cable, wire or strand, with at least one holder (2) and a guide member (3) fastened thereto, on which the respective cable (5), the wire or the strand can be supported, **characterised in that**
the respective guide member is formed by a running roller (3) rigidly or rotatable mounted on the holder (2), whereas the holder (2) has a Cardan-type-joint (10) with joint halves (6, 7), of which in one joint half (6) the running roller (3) is mounted, whereas the other joint half (7) is attached to the post (11), whereas both joint halves (6, 7) are bow-shaped and comprising respectively a bolt (8, 9), and whereas the running roller (3) is rotatable on the bolt (8), which is fastened between the journals of the joint half (6), meanwhile with the other joint half (7) the bolt (9) serves as attachment means on the post (11).

2. The cable guide arrangement according to Claim 1, **characterised in that** the running roller (3) is made of hardened steel or some other material with a comparably low friction coefficient.

3. The cable guide arrangement according to Claim 1, **characterised in that** a number of joint halves (6) provided with running rollers (3) are suspended in the joint half (7) attachable to the support element (11).

4. The cable guide arrangement according to Claim 1, **characterised in that** the bolt (8) of the running roller (3) is provided with a predetermined breaking point, at which the bolt (8) can be destroyed with a defined predetermined breaking load.

5. The cable guide arrangement according to Claim 1, **characterised in that** both joint halves (6, 7) are formed by commercially available shackles or shackle-type elements, whose shackle bolts (8, 9) of which serve as bearings for the running roller (3) respectively as attachment means for the joint half (7) attachable to the support element (11).

6. The cable guide arrangement according to any one of the Claims 1 to 5, **characterised in that** the running roller (3) is in the form of a running wheel (12) with an annular groove (13) matching the cable cross-section.

## Revendications

1. Dispositif de guide-câble pour des câbles, des fils métalliques ou des cordons mobiles longitudinalement, transversalement ou en hauteur, comprenant un guide-câble (1) monté sur un pieu porteur comme corps (11) d'appui et un câble, fil métallique ou cordon passant dans le guide-câble, comprenant au moins une fixation (2) et un organe (3) de guidage, qui y est fixé et sur lequel le câble (5), le fil métallique ou le cordon est appuyé, **caractérisé en ce que** l'organe de guidage est formé par un galet (3) de roulement monté rigide ou tournant sur la fixation (2), la fixation (2) ayant une articulation (10) à la cardan ayant deux moitiés. (6, 7) d'articulation, le galet (3) de roulement étant monté dans une moitié (6) de l'articulation, tandis que l'autre moitié (7) de l'articulation est mise sur le pieu (11), les deux moitiés (6, 7) de l'articulation étant constituées sous la forme d'étrier et ayant chacune un axe (8, 9) et le galet (3) de roulement peut tourner sur l'axe (8) fixé entre les branches de la moitié (6) de l'articulation, tandis que, dans l'autre moitié (7) de l'articulation, l'axe (9) sert de moyen de fixation au pieu (11).

2. Dispositif de guide-câble suivant la revendication 1, **caractérisé en ce que** le galet (3) de roulement est en acier trempé ou en un autre matériau ayant un coefficient de frottement relativement petit.

3. Dispositif de guide-câble suivant la revendication 1, **caractérisé en ce que** plusieurs moitiés (6) d'articulation pourvues de galets (3) de roulement sont suspendues dans la moitié (7) d'articulation pouvant être mise sur le corps (11) d'appui.

4. Dispositif de guide-câble suivant la revendication 1, **caractérisé en ce que** l'axe (8) du galet (3) de roulement est pourvu d'un point destiné à se rompre, où l'axe (8) peut être détruit par une charge de rupture de consigne définie.

5. Dispositif de guide-câble suivant la revendication 1, **caractérisé en ce que** les deux moitiés (6, 7) de l'articulation sont formées par des manilles du commerce ou par des éléments analogues à des manilles, dont les axes (8, 9) servent de paliers pour le galet (3) de roulement ou de moyens de fixation des moitiés (7) de l'articulation pouvant être mises sur le corps (11) d'appui.

6. Dispositif de guide-câble suivant l'une des revendications 1 à 5, **caractérisé en ce que** le galet (3) de roulement est constitué sous la forme d'une roue (12) de roulement ayant une gorge (13) annulaire adaptée à la section transversale du câble.
